# EUROPÄISCHE PATENTSCHRIFT

(11) **EP 3 984 941 B1**
(45) Veröffentlichungstag und Bekanntmachung des Hinweises auf die Patenterteilung: **08.05.2024**
(21) Anmeldenummer: 21202670.2
(22) Anmeldetag: 14.10.2021
(51) Int. Cl.: B66B 9/00

(54) **AUFZUGSLIFT, INSBESONDERE ZUM BEFÖRDERN VON PERSONEN**
ELEVATOR, PARTICULARLY FOR TRANSPORTING PERSONS
ASCENSEUR, EN PARTICULIER PERMETTANT DE TRANSPORTER DES PERSONNES

(30) Priorität: 16.10.2020 CH 13262020
(43) Veröffentlichungstag der Anmeldung: 20.04.2022
(73) Patentinhaber: EMCH Aufzüge AG, 3027 Bern (CH)
(72) Erfinder: STEIGER, Daniel, 8037 Zürich (CH); TÜRLER, Daniel, 3067 Boll (CH)
(74) Vertreter: Luchs, Willi

(56) Entgegenhaltungen:
- WO-A1-2012/117006
- JP-A- S63 196 485

## Beschreibung

Die Erfindung betrifft einen Aufzugslift insbesondere zum Befördern von Personen nach dem Oberbegriff des Anspruchs 1.

Aufzugslifte dieser eingangs erwähnten Gattung werden normalerweise so gebaut, dass die Schachtwand und die darin verfahrbare Kabine üblicherweise mit einer Aussenform mit rechteckigem bzw. quadratischem Querschnitt versehen sind, weil diese herstellungsmässig einfach realisierbar sind, da in Gebäuden die Räumlichkeiten ohnehin grösstenteils mit rechteckigem Querschnitt geformt sind. Ausführungen von Aufzugsliften mit anderen Querschnittsformen werden daher weniger in Betracht gezogen, weil dies eher aufwändige Spezialkonstruktionen bedingen würde.

In der Druckschrift JP S63 196485 ist ein Aufzug für einen Haushalt offenbart, bei dem eine Kabine mit einer Wandung und Türen in einer Schachtwand mittels eines Hydraulikzylinders verfahrbar ist. Die Kabine und diese Schachtwand sind jeweils mit einer zylindrischen Aussenform versehen und bestehen aus einem transparenten Material. Die Wandung der Kabine ist aber nicht aus mehreren Wänden offenbart, sondern sie besteht aus einer einzigen Wandung.

In der Druckschrift WO 2012/117006 ist ein Aufzugssystem zum Befördern von Personen oder Gütern mit einer Kabine und einer Schachtwand vorgesehen, die zylindrisch geformt sind und daher einen kreis- oder ovalen Querschnitt aufweisen. Die Kabine ist aus einer einstückigen zylindrischen Wandung gebildet.

Der Erfindung liegt die Aufgabe zugrunde, einen Aufzugslift der eingangs genannten Art zu schaffen, der bei einer abweichenden Aussenform mit konstruktiv einfachen Mitteln kompakt baubar ist und bei dem optimale innere Kabinenabmessungen vorliegen.

Diese Aufgabe ist erfindungsgemäss durch die Merkmale nach Anspruch 1 gelöst.

Mit diesem Aufzugslift ist ermöglicht, dass seine Konstruktion sehr kompakt und mit einfachen Mitteln herstellbar und entsprechend einfach montierbar ist.

In der Schachtwand sind vorzugsweise drei um 120° zueinander versetzte Längselemente fix angeordnet, die in einen Zwischenraum zwischen der Schachtwand und der Kabine ragen und bei denen gleichsam seitlich an der Kabine vorstehende Gleitelemente geführt sind. Auf diese Weise kann einerseits der konstruktive Aufwand verringert werden, da für die Kabine keine zusätzlichen Führungsschienen benötigt.werden und andererseits kann der ringförmige Zwischenraum zwischen Schachtwand und Kabine zu einem verhältnismässig engen Spalt reduziert werden, der bei gegebenem Schachtwanddurchmesser eine Maximierung der inneren Kabinenabmessungen mit sich bringt.

Zur Vereinfachung der Schachtwandkonstruktion ist derselbe aus einer offenen Stützstruktur mit den Längselementen und diese haltende, in bestimmten Abständen quer verlaufende Ringe gebildet. Dies ergibt eine ausreichend steife Struktur der Schachtwand.

Auch im Sinne einer möglichst einfachen Konstruktion umfasst die Kabine eine Struktur mit mehreren Profilen, die Boden und Dach der Kabine miteinander verbinden und vorzugsweise so positioniert sind, dass ihre umfangsseitige Position mit der der Längselemente des Schachtwandes übereinstimmen.

Ebenfalls zwecks eines radial möglichst wenig Raum beanspruchenden Aufbaus ist es gemäss der Erfindung vorgesehen, dass die Kabine mit einer Schiebetür und die Schachtwand an den Ein- und Ausstiegsstellen mit je einer Schachtwandtür versehen sind, die segmentförmig ausgebildet und horizontal in je einer zu ihrer Aussenform annähernd gleichförmigen runden Führung bis in einen segmentförmigen Türantriebskasten bewegbar sind. Durch die zylindrische Anordnung der Schachtwand- und Kabinenwände lässt sich das Spaltmass zwischen der Aussenwand der Kabine und der Schachtwandstruktur auf wenige Zentimeter reduzieren.

Die Erfindung ist nachfolgend anhand von Ausführungsbeispielen unter Bezugnahme auf die Zeichnung näher erläutert. Es zeigen:
- Fig. 1: eine perspektivische Seitenansicht einer Kabine eines erfindungsgemässen Aufzugslifts;
- Fig. 2: eine perspektivische Vorderansicht der Schachtwand für die Kabine nach Fig. 1;
- Fig. 3: einen schematischen Querschnitt des Aufzugslifts mit der Kabine nach Fig. 1 und der diese umgebenden Schachtwand nach Fig. 2; und
- Fig. 4: eine vergrösserte Einzelheit A des Querschnittes der Gleitführung der Kabine gemäss Fig. 3.

Der in Fig. 1 bis Fig. 4 gezeigte Aufzugslift insbesondere zum Befördern von Personen eignet sich für Wohnhäuser oder ähnliche Gebäude mit zwei oder mehreren Etagen. Durch die erfindungsgemässe Ausbildung kann dieser bei neuen oder bestehenden Gebäuden innen- oder aussenseitig installiert werden, zum Beispiel auch im Aussenbereich bei Über- und Unterführungen. Er kann zudem in Wohnräumen oder dergleichen als Ersatz für einen Treppen-Aufzugslift eingebaut werden.

Erfindungsgemäss besteht dieser Aufzugslift aus einer Schachtwand 1 und einer darin verfahrbaren Kabine 2 mit jeweils einer zylindrischen Aussenform mit kreisförmigem Querschnitt. Die Umfangsseiten sind so aufeinander abgestimmt, dass zwischen der Schachtwand 1 und Kabine 2 nur ein geringer Zwischenraum 3 vorhanden ist. Aus ästhetischen Gründen sind zumindest die Seitenwände 14 der Kabine 2 sowie die Schachtwand 1 vorzugsweise aus einem durchsichtigen Material, vorzugsweise Glasscheiben, gefertigt. Es können aber auch je nach Anwendung andere Materialien verwendet werden, wie Blech und/oder Kunststoffmaterialien.

Wie aus Fig. 2 ersichtlich ist, besteht die eine zylindrische Struktur aufweisende Schachtwand 1 vertikale Längselemente 5 und diese haltende, in bestimmten Abständen quer verlaufende Ringe 4, die dem Aussendurchmesser der Schachtwand 1 entsprechen. Die Längselemente 5 ragen in diesen Zwischenraum 3 in radialer Richtung und sie sind auf dem Schachtwandumfang so positioniert, dass sie ihn in drei gleiche Segmente unterteilen. Die Ringe 4 und die Längselemente 5 sind zum Beispiel zwecks einfacher Montage ineinander eingesteckt und können miteinander verschraubt werden.

Die Aussenwand 6 der Schachtwand 1 ist gemäss Fig. 3 zwischen den Ringen 4 und den Längselementen 5 angeordnet. Sie könnte aber auch aussen um sie herum aufgesetzt sein. Die Aussenwand 6 ist aus Glas hergestellt. Sowohl die Ringe 4 als auch die Längselemente 5 können mit Aussparungen versehen sein, in die für den Aufzugsbetrieb notwendigen Kabel, Schalter, Magnete, Sensoren oder dergleichen aufgenommen werden können.

Die zylindrisch geformte Kabine 2 hat ihrerseits eine Struktur bestehend aus vertikalen Profilen 7, die Boden und Dach der Kabine miteinander verbinden und so positioniert sind, dass ihre umfangsseitige Position mit derjenigen der Längselemente 5 der Schachtwand 1 übereinstimmt. Zumindest eines der vertikalen Profile 7 ist kastenförmig ausgebildet, das ebenfalls Verkabelungen und angedeutete Bedienungselemente 9 in der Kabine aufnehmen kann.

Die vertikalen Längselemente 5 für die Struktur der Schachtwand 1 dienen auch zum Führen der Kabine 2. Zweckmässigerweise ist an den Profilen 7 unter- und oberhalb des Innenraumes der Kabine 2 je ein Gleitelement 10 befestigt, welches mit je drei Führungsrollen versehen ist, von denen die eine Rolle stirnseitig und die zwei anderen Rollen, vis a vis liegend, seitlich an den Längselementen 5 der Schachtwand entlangrollen. Anstelle von Rollen können auch Gleitführungen in unterschiedlichen Varianten eingebaut werden.

Die Kabine 2 ist mit einer zentral öffnenden und horizontal verstellbaren Schiebetür 11 und die Schachtwand 1 mit je einer Schachttür 13 an den Ein- und Ausstiegsstellen bei den Etagen ausgestattet, die segmentförmig ausgebildet und horizontal in je einer zu ihrer Aussenform annähernd gleichförmigen runden Führung 17, 18 bis in und aus einem segmentförmigen Türantriebskasten 12a, 12b bewegbar ist.

Im Rahmen der Erfindung sind für die Schiebetür 11 und die Schachttür 13 jeweils zwei segmentförmig ausgebildete Türflügel 11a, 11b, 13a, 13b vorgesehen, die für das Öffnen und Schliessen paarweise entgegengesetzt horizontal in der jeweiligen runden Führung 17, 18 entlang bewegbar sind, die in einen der beiden gegenüberliegenden Türantriebskasten 12a, 12b hinein- bzw. aus diesem herausschiebbar sind.

Sehr vorteilhaft befinden sich letztere und die jeweilige Öffnung 1' dazwischen in einem ca. 120° gebildeten Segment zwischen den diese begrenzenden Längselementen 5. Selbstverständlich könnte dieses Segment je nach Bedarf grösser oder kleiner als 120° bemessen sein. Die Türflügel 11a, 11b, 13a, 13b können auf ihrer Unter- und/oder Oberseite geführt sein, wobei sie von einem bekannten mit ihnen verbundenen Antriebsmechanismus per Tastendruck geöffnet bzw. geschlossen werden können, welcher gemäss Fig. 1 unten in einem gedeckten Bodenkasten 19 und oben in einem ringförmigen Kasten 4' untergebracht ist, was nicht näher gezeigt ist.

Dem jeweiligen Türantriebskasten 12a, 12b ist an der Aussenseite ein Wandsegment 6' und auf der Innenseite ein Wandsegment 14' zugeordnet, die annähernd bündig zu der übrigen zylindrischen Schachtwand 6 bzw. der Kabinenwand 14 verlaufen. Die Türbereiche der Schachtwandtüren können von jeweils einer dekorativen Zarge 15 mit dem durch Normen vorgegebenen Spaltmass umgeben sein.

Zum Antreiben der Kabine 2 kommen Antriebssysteme in Betracht, die den für die Kabine verfügbaren Schachtwandquerschnitt nicht beeinträchtigen. In einer bevorzugten Ausführungsform kann der Antrieb durch einen oder mehrere unter der Kabine angeordnete pneumatische oder hydraulische Kolben-/Zylindereinheiten gebildet sein, die vorteilhaft gleichachsig in der Schachtwand angeordnet sind. Es könnte aber ebenso die Kabine durch einen auf ihrem Dach platzierten Trommelantrieb mit einer Seilführung auf- und ab bewegbar sein. Alternativ dazu können auch andere mechanische oder elektrische Antriebssysteme, die in ihrer Funktion einem Zylinder ähnlich sind, sowie spiral- oder kettenförmige ausschiebbare Systeme, wie Serapid oder Galasysteme, in Betracht kommen.

Der erläuterte Aufzugslift eignet sich auch zum Befördern von Personen über mehrere Stockwerke bzw. mit unterschiedlichen Durchmessern der Kabine, bei denen die Schachtkonstruktion mit einer entsprechenden Anzahl Ringe 4 und längeren Längselementen 5 gebaut werden müsste. Die beschriebene Schachtwandstruktur ermöglicht damit eine Anpassung der Schachtwandlänge an die jeweiligen Raumverhältnisse und ist dabei so stabil, dass die Schachtwand nicht tragend sein muss und daher aus Werkstoffen, wie Glas, Blech oder Kunststoffen herstellbar ist. Ein weiterer Vorteil des erfindungsgemässen Aufzugsliftes ist der verhältnismässig kleine Platzbedarf.

Zwecks einfacher Montage können die Ringe und die Längselemente ineinandergesteckt sein und statt Ringe und Längselemente könnten andersförmige Stützstrukturen verwendet werden. Im Prinzip könnten auch die Wände eine Stützfunktion ausüben.

Beim obigen Ausführungsbeispiel sind die Schachtwand und die Kabine mit einer zylindrischen Aussenform ausgebildet und der Querschnitt ist kreisförmig. Es könnte aber auch ein zumindest sechseckiger, ovaler, von der Kreisform leicht abweichender oder ähnlicher Querschnitt vorgehen sein.

Es kann nur eine Tür bei der Kabine mit einer Schiebetür und die Schachtwand an den Ein- und Ausstiegsstellen mit einem Türflügel versehen sein. Es könnte auch vor- und rückseitig bei der Kabine je eine Tür vorgesehen sein. Es wären dann vorzugsweise vier um 90° versetzte Längselemente bei der Stützstruktur anzuordnen.

## Patentansprüche

1. Aufzugslift, insbesondere zum Befördern von Personen, mit einer mit Seitenwänden (14) bestehenden Kabine (2), die in einer sie umgebenden Schachtwand (1) in Fahrtrichtung der Kabine (2) verfahrbar ist, wobei die Kabine (2) und diese umgebende Schachtwand (1) jeweils aus einer zumindest annähernd zylindrischen Aussenform ausgebildet sind, wobei sie im Querschnitt kreisförmig, mehreckig oder oval dimensioniert sind, und zumindest die Seitenwände (14) der Kabine (2) sowie die Schachtwand (1) vorzugsweise aus einem durchsichtigen Material, vorzugsweise Glasscheiben, bestehen, **dadurch gekennzeichnet, dass** in der Schachtwand (1) drei je nach Bedarf grösser oder kleiner als 120° zueinander versetzte Längselemente (5) oder in der Fall wenn vor- und rückseitig bei der Kabine je eine Tür vorgesehen ist, vier um 90° versetzte Längselemente vorgesehen sind, die in einen Zwischenraum (3) zwischen der Schachtwand (1) und der Kabine (2) ragen und bei denen seitlich an der Kabine vorstehende Gleitelemente (10) geführt sind, wobei die an den Profilen (7) befestigten Gleitelemente (10) unter- und oberhalb des Innenraumes der Kabine (2) platziert sind.

2. Aufzugslift nach Anspruch 1, **dadurch gekennzeichnet, dass** die Schachtwand (1) und die Kabine (2) aus je einer offenen Stützstruktur gebildet sind, wobei die Schachtwand (1) diese in Fahrtrichtung verlaufende Längselemente (5) und eine Anzahl von diese verbindende Stützringe (4), während die Kabine (2) diese mit ihrem Boden und dem Dach verbindende Profile (7) aufweist, die an derselben Längsposition wie die Längselemente (5) ausgerichtet sind.

3. Aufzugslift nach einem der Ansprüche 1 bis 2, **dadurch gekennzeichnet, dass** sich die Gleitelemente (10) aus je drei Rollen oder Gleitführungen zusammensetzen, von denen die eine Rolle stirnseitig und die zwei anderen Rollen seitlich beim jeweiligen Längselement (5) in Rollkontakt stehen.

4. Aufzugslift nach einem der Ansprüche 1 bis 3, **dadurch gekennzeichnet, dass** die Kabine (2) mit einer Schiebetür (11) und die Schachtwand (1) an den Ein- und Ausstiegsstellen mit je einer Schachtwandtür (13) versehen sind, die segmentförmig ausgebildet und horizontal in je einer zu ihrer Aussenform annähernd gleichförmigen runden Führung (17, 18) bis in einen segmentförmigen Türantriebskasten (12a, 12b) bewegbar sind.

5. Aufzugslift nach Anspruch 4, **dadurch gekennzeichnet, dass** die Schiebetür (11) und die Schachtwandtür (13) jeweils aus vorzugsweise zwei segmentförmig ausgebildeten Türflügeln (11a, 11b, 13a, 13b) bestehen, die für das Öffnen und Schliessen paarweise entgegengesetzt horizontal in der jeweiligen runden Führung (17, 18) entlang bewegbar sind, die in einen der beiden Türantriebskasten (12a, 12b) hinein- bzw. aus diesem herausschiebbar sind.

6. Aufzugslift nach Anspruch 4 oder 5, **dadurch gekennzeichnet, dass** sich die Türantriebskasten (12a, 12b) und die jeweilige Öffnung (1') dazwischen in einem ca. 120° gebildeten Segment zwischen den diese begrenzenden Längselementen (5) erstrecken.

7. Aufzugslift nach Anspruch 5 oder 6, **dadurch gekennzeichnet, dass** die Türflügel (11a, 11b, 13a, 13b) der Schiebetür (11) bzw. der Schachtwandtür (13) auf ihrer Unter- und/oder Oberseite geführt sind.

8. Aufzugslift nach einem der Ansprüche 4 bis 7, **dadurch gekennzeichnet, dass** dem Türantriebskasten (12a, 12b) an der Aussenseite eine Schachtwand (6') und auf der Innenseite eine Kabinenwand (14') zugeordnet ist, die segmentförmig ausgebildet sind und annähernd bündig zu der übrigen zylindrischen Schachtwand (6) bzw. der Kabinenwand (14) verlaufen.

9. Aufzugslift nach einem oder mehreren der Ansprüche 1 bis 8, **dadurch gekennzeichnet, dass** der Antrieb der Kabine (2) durch einen oder mehrere unter der Kabine (2) angeordnete Kolben-/Zylindereinheiten gebildet ist.

10. Aufzugslift nach einem oder mehreren der Ansprüche 1 bis 8, **dadurch gekennzeichnet, dass** der Antrieb durch einen auf der Kabine (2) angeordneten Trommelantrieb mit einer Seilführung erfolgt.

11. Aufzugslift nach einem der Ansprüche 1 bis 10, **dadurch gekennzeichnet, dass** die vorzugsweise aus Glasscheiben zusammengesetzten Wandsegmente (6) der Schachtwand (1) entweder zwischen den Längselementen (5) und den Ringen (4) oder aussen um diese herum montiert sind.

12. Aufzugslift nach einem der Ansprüche 2 bis 11, **dadurch gekennzeichnet, dass** mindestens eines der vertikalen Profile (7) der Kabine (2) als Rohr (8) ausgebildet ist, das Verkabelungen und Bedienungselemente (9) der Kabine (2) aufnimmt.

## Claims

1. Elevator lift, in particular for conveying persons, with a cabin (2) consisting of side walls (14), which can be moved in the direction of travel of the cabin (2) in a surrounding shaft wall (1), wherein the cabin (2) and the shaft wall (1) surrounding it are in each case formed in an at least approximately cylindrical external shape, wherein they are dimensioned in cross-section as circular, polygonal, or oval, and at least the side walls (14) of the cabin (2) and the shaft wall (1) preferably consist of a transparent material, preferably glass panes, **characterized in that**
three longitudinal elements (5) are arranged in the shaft wall (1), offset to one another as required by more or less than 120°, or, in the event of a door being provided on the front and rear side of the cabin, four longitudinal elements are provided offset by 90°, which project into an intermediate space (3) between the shaft wall (1) and the cabin (2), and at which sliding elements (10) are guided, projecting laterally at the cabin, wherein the sliding elements (10) secured to the profiles (7) are placed below and above the interior space of the cabin (2).

2. Elevator lift according to claim 1, **characterized in that**
the shaft wall (1) and the cabin (2) are formed from an open structure, wherein the shaft wall (1) comprises these longitudinal elements (5) running in the direction of travel, and a number of support rings (4) connecting these elements, while the cabin (2) comprises profiles (7) connecting it to its floor and roof, which are aligned in the same longitudinal position as the longitudinal elements (5).

3. Elevator lift according to any one of claims 1 to 2, **characterized in that**
the sliding elements (10) are each composed of three rollers or sliding guides, of which the one roller is in rolling contact with the respective longitudinal element (5) on the face side and the two other rollers are in contact on the sides.

4. Elevator lift according to any one of claims 1 to 3, **characterized in that**
the cabinet (2) is provided with a sliding door (11) and the shaft wall (1) is provided with a shaft wall door (13) at both the entrance and exit points, which are configured in the form of segments and can be moved horizontally in a circular guide element (17, 18), which is of approximately the same shape as its outer shape, as far as a segment-formed door drive box (12a, 12b).

5. Elevator lift according to claim 4, **characterized in that**
the sliding door (11) and the shaft wall door (13) each consist of preferably two segment-formed door leafs (11a, 11b, 13a, 13b), which for opening and closing can be moved in opposing pairs along horizontally in the respective circular guide element (17, 18), and which can be moved into and out of one of the two door drive boxes (12a, 12b).

6. Elevator lift according to claim 4 or 5, **characterized in that**
the door drive boxes (12a, 12b) and the respective opening (1') between them extend in a segment, formed over approximately 120° between the longitudinal elements (5) which delimit them.

7. Elevator lift according to claim 5 or 6, **characterized in that**
the door leafs (11a, 11b, 13a, 13b) of the sliding door (11) and the shaft wall door (13) respectively are guided on their upper sides and/or their lower sides.

8. Elevator lift according to any one of claims 4 to 7, **characterized in that**
a shaft wall (6') is assigned to the door drive box (12a, 12b) on the outer side, and a cabin wall (14') is assigned on the inner side, which are configured in segment form and run approximately flush with the other cylindrical shaft wall (6) and the cabin wall (14) respectively.

9. Elevator lift according to one or more of claims 1 to 8, **characterized in that**
the drive of the cabin (2) is formed by one or more piston-cylinder units arranged beneath the cabin (2).

10. Elevator lift according to one or more of claims 1 to 8, **characterized in that**
the drive is provided by means of a drum drive with a cable guide, arranged on the cabin (2).

11. Elevator lift according to any one of claims 1 to 10, **characterized in that**
the wall segments (6) of the shaft wall (1), preferably composed of glass panes, are mounted either between the longitudinal elements (5) and the rings (4) or on the outside around them.

12. Elevator lift according to any one of claims 2 to 11, **characterized in that**
at least one of the vertical profiles (7) of the cabin (2) is configured as a tube (8), which accommodates the cabling and operating elements (9) of the cabin (2).

## Revendications

1. Ascenseur, en particulier pour le transport des personnes, comprenant une cabine (2), qui est constituée de parois (14) latérales et qui peut être déplacée dans une direction de circulation de la cabine (2) dans une paroi (1) de puits, qui l'entoure, dans lequel la cabine (2) et cette paroi (1) de puits, qui l'entoure, sont formées chacune d'une forme extérieure au moins à peu près cylindrique, dans lequel elles sont dimensionnées, en section transversale, circulaire, polygonale ou ovale et au moins les parois (14) latérales de la cabine (2), ainsi que la paroi (1) de puits sont de préférence en un matériau transparent, de préférence en vitre de verre, **caractérisé**
**en ce qu'**il est prévu, dans la paroi (1) de puits, trois éléments (5) longitudinaux, qui sont décalés les uns par rapport aux autres de plus ou de moins de 120° suivant les besoins ou, dans le cas où il est prévu du côté avant et du côté arrière à la cabine respectivement une porte, quatre éléments longitudinaux décalés de 90°, qui font saillie dans un espace (3) intermédiaire entre la paroi (1) de puits et la cabine (2) et auprès desquelles sont guidés des éléments (10) de glissement en saillie latéralement de la cabine, dans lequel les éléments (10) de glissement, fixés aux profilés (7), sont placés en-dessous et au-dessus de l'espace intérieur de la cabine (2).

2. Ascenseur suivant la revendication 1, **caractérisé en ce que**
la paroi (1) de puits et la cabine (2) sont formées chacune d'une structure d'appui ouverte, dans lequel la paroi (1) de puits a ces éléments (5) longitudinaux s'étendant dans la direction de circulation et un certain nombre de cerceaux (4) d'appui les reliant, tandis que la cabine (2) a ses profilés (7) reliés à son fond et à son toit, qui sont dirigés dans la même position longitudinale que les éléments (5) longitudinaux.

3. Ascenseur suivant l'une des revendications 1 à 2, **caractérisé en ce que**
les éléments (10) de glissement sont composés respectivement de trois rouleaux ou de trois guidages de glissement, dont l'un des rouleaux est du côté frontal et les deux autres rouleaux sont latéralement en contact de roulement auprès de l'élément (5) longitudinal respectif.

4. Ascenseur suivant l'une des revendications 1 à 3, **caractérisé en ce que**
la cabine (2) est munie d'une porte (11) coulissante et la paroi (1) de puits est munie, aux points d'entrée et de sortie, de respectivement d'une porte (13) de paroi de puits, qui sont constituées en forme de segment et qui peuvent être déplacées horizontalement dans chacun d'un guidage (17, 18) circulaire à peu près uniforme dans sa forme extérieure jusque dans un caisson (12a, 12b) d'entraînement de porte en forme de segment.

5. Ascenseur suivant la revendication 4, **caractérisé en ce que**
la porte (11) coulissante et la porte (13) de paroi de puits sont constituées respectivement de préférence de deux battants (11a, 11b, 13a, 13b) de porte en forme de segment, qui, pour l'ouverture et la fermeture, peuvent être déplacés par paire en sens contraire horizontalement dans le guidage (17, 18) circulaire respectif, qui peuvent entrer dans l'un des deux caissons (12a, 12b) d'entraînement de porte et en sortir.

6. Ascenseur suivant la revendication 4 ou 5, **caractérisé en ce que**
les caissons (12a, 12b) d'entraînement de porte et l'ouverture (1') respective s'étendent dans un segment formé sur environ 120° entre les éléments (5) longitudinaux les délimitant.

7. Ascenseur suivant la revendication 5 ou 6, **caractérisé en ce que**
les battants (11a, 11b, 13a, 13b) de porte de la porte (11) coulissante et de la porte (13) de la paroi de puits sont guidés sur leur côté inférieur et/ou supérieur.

8. Ascenseur suivant l'une des revendications 4 à 7, **caractérisé en ce que**,
au caisson (12a, 12b) d'entraînement de porte est associée du côté extérieur une paroi (6') de puits et du côté intérieur une paroi (14') de cabine, qui sont constituées en forme de segment et qui s'étendent à peu près au ras du reste de la paroi (6) de puits cylindrique et de la paroi (14) de cabine.

9. Ascenseur suivant l'une ou plusieurs des revendications 1 à 8, **caractérisé en ce que**
l'entraînement de la cabine (2) est formé d'une ou de plusieurs unités de piston / cylindre montées sous la cabine (2).

10. Ascenseur suivant l'une ou plusieurs des revendications 1 à 8, **caractérisé en ce que**
l'entraînement s'effectue par un entraînement par tambour monté sur la cabine (2) et ayant un guidage par câble.

11. Ascenseur suivant l'une des revendications 1 à 10, **caractérisé en ce que**
les segments (6) de paroi, composés de préférence de vitres de verre, de la paroi (1) du puits sont montés soit entre les éléments (5) longitudinaux et les cerceaux (4) ou à l'extérieur de ceux-ci tout autour.

12. Ascenseur suivant l'une des revendications 2 à 11, **caractérisé en ce que**
au moins l'un des profilés (7) verticaux de la cabine (2) est constitué sous la forme d'un tube (8), qui reçoit des câblages et des éléments (9) de commande de la cabine (2).
